# EUROPÄISCHE PATENTSCHRIFT

(11) **EP 0 914 196 B1**
(45) Veröffentlichungstag und Bekanntmachung des Hinweises auf die Patenterteilung: **16.08.2000**
(21) Anmeldenummer: 97928233.2
(22) Anmeldetag: 18.06.1997
(51) Int. Cl.: B01F 3/08

(54) **VORRICHTUNG ZUM MISCHEN VON WENIGSTENS ZWEI FLÜSSIGKEITEN**
DEVICE FOR MIXING AT LEAST TWO LIQUIDS
DISPOSITIF POUR MELANGER AU MOINS DEUX LIQUIDES

(30) Priorität: 26.06.1996 DE 19625651
(43) Veröffentlichungstag der Anmeldung: 12.05.1999
(73) Patentinhaber: STEAG MicroTech GmbH, 72124 Pliezhausen (DE)
(72) Erfinder: BOOS, Robert, D-78166 Donaueschingen (DE); FUNKHÄNEL, Jürgen, D-78166 Donaueschingen (DE)
(86) Internationale Anmeldenummer: EP9703176
(87) Internationale Veröffentlichungsnummer: WO9749483

(56) Entgegenhaltungen:
- BE-A- 439 067
- DE-A- 1 815 060
- DE-C- 3 818 991
- FR-A- 2 275 745

## Beschreibung

Die Erfindung betrifft eine Vorrichtung zum Mischen von wenigstens zwei Flüssigkeiten, mit einem ersten, kleineren Behälter zur Volumenzumessung einer ersten Flüssigkeit und einem zweiten, größeren Behälter, der mit der ersten Flüssigkeit und einer zweiten Flüssigkeit auffüllbar ist.

Bei herkömmlichen Vorrichtungen dieser Art wie z.B. im BE-A-439067 beschrieben, sind die beiden Behälter nebeneinander angeordnet. Das mit der zweiten Flüssigkeit zu mischende Volumen der ersten Flüssigkeit wird im ersten, kleineren Behälter zugemessen und danach einem zweiten, größerem Behälter zugeleitet, in dem das Volumen der zweiten Flüssigkeit zugemessen ist. Eine derartige Vorrichtung weist einen großen Raumbedarf auf. Auch ist eine gute Durchmischung der beiden Flüssigkeiten im zweiten, größeren Behälter nur durch zusätzliche Maßnahmen, z. B. Rührvorgänge, erreichbar.

Der Erfindung liegt die Aufgabe zugrunde, eine Mischvorrichtung für Flüssigkeiten zu schaffen, die wenig Platz erfordert und/oder eine gute Durchmischung der zu mischenden Flüssigkeiten ermöglicht.

Ausgehend von der eingangs genannten Vorrichtung wird diese Aufgabe erfindungsgemäß dadurch gelöst, daß der erste Behälter innerhalb des zweiten Behälters angeordnet ist. Gemäß der Erfindung ist der erste Behälter also im zweiten Behälter integriert, so daß dadurch kleine Abmessungen der Mischvorrichtung möglich sind und darüberhinaus längere Rohrverbindungen zwischen dem ersten und zweiten Behälter entfallen.

Der erste Behälter kann als selbstständige Einheit im zweiten Behälter eingesetzt und befestigt werden. Zur Kostenersparnis bei der Fertigung ist es jedoch vorteilhaft, wenn ein Bodenbereich des zweiten Behälters als Boden des ersten Behälters dient. Zur Schaffung des ersten Behälters im zweiten Behälter ist es gemäß dieser Ausführungsform lediglich erforderlich, einen Zylinder, ein rechteckförmiges Rohr oder trichterförmiges Rohr am Boden des zweiten Behälters etwa durch Schweißen mit diesem zu verbinden. Dadurch ist es möglich, zusätzliches Material einzusparen, aus dem die Behälter gefertigt sind, das insbesondere dann sehr hochwertig sein muß, wenn aggressive Flüssigkeiten, zum Beispiel Säuren als zu mischende Flüssigkeiten verwendet werden, wie dies bei Mischvorrichtungen im Zusammenhang mit der Behandlung von Wafern bei der Herstellung von Halbleiterbauelementen und Chips der Fall ist.

Vorteilhafterweise weist der erste Behälter und/oder zweite Behälter eine Seitenleitung zur Bestimmung der Füllstände auf. Insbesondere für die automatische Ermittlung der Füllstände in Zusammenhang mit automatisch gesteuerten und geregelten Mischvorrichtungen ist wenigstens ein Sensor an der Seitenleitung zum Ermitteln der Füllhöhe angeordnet.

Insbesondere im Hinblick auf die möglichst genaue Bemessung des Flüssigkeitsvolumens besonders der ersten, ein kleineres Volumen aufweisenden Flüssigkeit ist es vorteilhaft, wenn das Verhältnis von Höhe und Breite des ersten Behälters groß ist. Je höher der Behälter ist, um so genauer läßt sich seine Füllhöhe bestimmen. Die Höhe des ersten, im zweiten Behälter integrierten Behälter reicht daher vorteilhafterweise bis in den oberen Bereich des zweiten Behälters.

Besonders vorteilhaft ist eine Ausführungsform, bei der der erste Behälter in seiner Querschnittsfläche nach unten abnimmt, beispielsweise nach unten trichterförmig zuläuft. Dies ermöglicht auf einfache Weise einen großen Bereich von Mischungsabmessungen und -verhältnissen.

Gemäß einer besonders vorteilhaften Ausgestaltung der Erfindung ist die zweite Flüssigkeit über den ersten Behälter in den zweiten Behälter einleitbar, und dies vorzugsweise nach der Volumenzumessung der ersten Flüssigkeit im ersten Behälter. Die zweite Flüssigkeit wird also über den ersten Behälter solange zugeleitet, bis eine vorgegebene Füllmenge im zweiten Behälter erreicht ist.

Eine weitere, sehr vorteilhafte Ausführungsform der Erfindung besteht darin, daß die zweite Flüssigkeit nach der Volumenzumessung der ersten Flüssigkeit im ersten Behälter im unteren Bereich des ersten Behälters einreichbar ist. Die erste Flüssigkeit wird daher im ersten Behälter durch die zweite Flüssigkeit verdrängt, so daß die erste Flüsigkeit von und zusammen mit der zweiten Flüssigkeit in den zweiten Behälter gedrückt wird. In diesem Zusammenhang ist es besonders vorteilhaft, wenn ein Zuleitungsrohr, über das die zweite Flüssigkeit in den ersten Behälter eingeleitet wird, einen Ausgang bzw. ihr Ende im unteren Bereich des ersten Behälters hat. Das Zuleitungsrohr erstreckt sich dabei von oben in den ersten Behälter bis in die Nähe des Behälterbodens. Dadurch sind Einleitöffnungen und Rohranschlüsse am erstens Behälter nicht erforderlich, wodurch die Fertigung weiter vereinfacht wird.

Gemäß einer weiteren, vorteilhaften Ausführungsform der Erfindung ist der erste Behälter auf seiner Oberseite offen, und die erste Flüssigkeit gelangt bei Einleiten der zweiten Flüssigkeit über die offene Oberseite in den zweiten Behälter.
Nachdem die erste Flüssigkeit von der zweiten Flüssigkeit über die offene Oberseite in den zweiten Behälter gedrückt ist, wird die zweite Flüssigkeit weiter über den ersten Behälter bis zum Erreichen einer vorgegebenen Füllhöhe im zweiten Behälter in diesen geleitet, so daß sich auf diese Weise allein dadurch und ohne zusätzliche Mischeinrichtungen eine gute Vermischung der zu mischenden Flüssigkeiten ergibt.

Soweit dies erforderlich oder wünschenswert ist, ist im und/oder um den zweiten Behälter eine Temperierungs-Vorrichtung, etwa eine Kühl-und/oder eine Heizeinrichtung vorgesehen, etwa in Form von Rohren, in denen ein Kühl- oder eine Wärmeflüssigkeit strömt.

Die Erfindung wird nachstehend anhand eines bevorzugten Ausführungsbeispiels unter Bezugnahme auf die einzige, schematische Figur erläutert.

Wie die Figur zeigt, befindet sich ein erster, kleinerer Behälter 1 innerhalb eines zweiten, größeren Behälters 2. Ein Bereich 3 des Bodens 4 des zweiten Behälters 2 dient dabei als Boden für den ersten Behälter 1.

Über eine erste Zuleitung 5 wird eine erste, mit einer zweiten Flüssigkeit zu mischende Flüssigkeit in den ersten Behälter 1 eingeleitet, bis sich das gewünschte Volumen der ersten Flüssigkeit im ersten Behälter 1 befindet, d. h. bis die erste Flüssigkeit bis zur Füllhöhe 6 des ersten Behälters 1 reicht. Danach wird die Zuleitung der ersten Flüssigkeit unterbrochen. Über eine zweite Zuleitung 7 wird die zweite Flüssigkeit in den ersten Behälter 1 eingeleitet. Das in den ersten Behälter 1 führende Zuleitungsrohr 8 der zweiten Zuleitung 7 erstreckt sich bis in den unteren Bereich, also in die Nähe des Bodens 3 des ersten Behälters 1. Bei Einleiten der zweiten Flüssigkeit über die zweite Zuleitung 7 und das Zuleitungsrohr 8 in den ersten Behälter 1 wird die sich bereits im ersten Behälter 1 befindende erste Flüssigkeit nach oben gedrückt und fließt über die offene Oberseite des ersten Behälters 1 in den zweiten
Behälter 2. Die zweite Flüssigkeit strömt danach weiter über den ersten Behälter 1 in den zweiten Behälter, bis eine vorgesehene Füllhöhe 9 des zweiten Behälters 2 erreicht ist. Durch das Verdrängen der ersten Flüssigkeit durch die zweite Flüssigkeit aus dem ersten Behälter 1 in den zweiten Behälter 2 und das nachfolgende weitere Einleiten der zweiten Flüssigkeit über den ersten Behälter 1 auch über deren offene Oberseite ergibt sich eine gute, gleichmäßige Vermischung der beiden zu mischenden Flüssigkeiten im zweiten Behälter 2, so daß zusätzliche Vermischungseinrichtungen nicht erforderlich sind.

Nachdem der Mischvorgang abgeschlossen ist, wird die Mischflüssigkeit über eine Ableitung 10 des zweiten Behälters 2 zu ihrer bestimmungsgemäßen Verwendung abgeführt. Der erste Behälter 1 weist ebenfalls eine Ableitung 11 auf, über die der erste Behälter 1 entlehrt wird, um in einem neuerlichen Mischvorgang im Behälter 1 eine Volumenzumessung der ersten Flüssigkeit zu ermöglichen.

Bei dem dargestellten Ausführungsbeispiel ist eine Kühl- oder Heizschlange 12 mit Zu- bzw. Ableitungen 12, 14 für das Kühl- oder Heizfluid vorgesehen

Die erfindungsgemäße Mischvorrichtung ist vorzugsweise in Zusammenhang mit Behandlungstanks für die Waferbehandlung einsetzbar. Bei einer derartigen Verwendung ist die erste Flüssigkeit beispielsweise Flußsäure und die zweite Flüssigkeit deionisiertes Wasser. Die Füll- und Ableitvorgänge werden vorzugsweise automatisch durchgeführt, indem die Füllstände sensorisch ermittelt und einem Steuer- bzw. Regelsystem zugeführt werden, das den automatischen Betrieb der Mischvorrichtung steuert.

Die Erfindung wurde anhand eines bevorzugten Ausführungsbeispiels beschrieben. Dem Fachmann sind jedoch zahlreiche Ausgestaltungen möglich, ohne daß dadurch der Erfindungsgedanke verlassen wird. Beispielsweise ist es möglich, im zweiten Behälter 2 mehr als nur einen weiteren Behälter 1 vorzusehen, um mehr als zwei Flüssigkeiten in der erfindungsgemäßen Weise zu vermischen. Eine weitere Möglichkeit der Anwendung des Erfindungsgedankens besteht auch darin, im ersten Behälter 1 einen zusätlichen Behälter vorzusehen, der entsprechend dem dargestellten und beschriebenen ersten Behälter 1 ausgebildet ist, so daß sich eine kaskadenartige Mischvorrichtung ergibt, mit der mehr als zwei Flüssigkeiten mischbar sind.

## Patentansprüche

1. Vorrichtung zum Mischen von wenigstens zwei Flüssigkeiten, mit einem ersten, kleineren Behälter (1) zur Volumenzumessung einer ersten Flüssigkeit und einem zweiten, größeren Behälter (2), der mit der ersten Flüssigkeit und einer zweiten Flüssigkeit auffüllbar ist, dadurch gekennzeichnet, daß der erste Behälter (1) innerhalb des zweiten Behälters (2) angeordnet ist.

2. Vorrichtung nach Anspruch 1, daß ein Bodenbereich (3) des zweiten Behälters (2) der Boden des ersten Behälters (1) ist.

3. Vorrichtung nach Anspruch 1 oder 2, dadurch gekennnzeichnet, daß wenigstens ein Sensor (6,9) zum Ermitteln der Füllhöhe am ersten und/oder zweiten Behälter (1 oder 2) vorgesehen ist.

4. Vorrichtung nach einem der vorhergehenden Ansprüche, dadurch gekennzeichnet, daß der erste und/oder zweite Behälter (1) bzw. (2) eine Seitenleitung aufweist.

5. Vorrichtung nach einem der vorhergehenden Ansprüche, dadurch gekennzeichnet, daß das Verhältnis von Höhe und Breite des ersten Behälters (1) groß ist.

6. Vorrichtung nach einem der vorhergehenden Ansprüche, dadurch gekennzeichnet, daß der erste Behälter (1) eine nach unten abnehmende Querschnittsfläche aufweist.

7. Vorrichtung nach Anspruch 6, dadurch gekennzeichnet, daß der erste Behälter (1) trichterförmig ist.

8. Vorrichtung nach einem der vorhergehenden Ansprüche, dadurch gekennzeichnet, daß die Höhe des ersten Behälters (1) bis zum oberen Bereich des zweiten Behälters (2) reicht.

9. Vorrichtung nach einem der vorhergehenden Ansprüche, dadurch gekennzeichnet, daß die zweite Flüssigkeit über den ersten Behälter (1) in den zweiten Behälter (2) einleitbar ist.

10. Vorrichtung nach Anspruch 9, dadurch gekennzeichnet, daß die zweite Flüssigkeit nach der Volumenzumessung der ersten Flüssigkeit im ersten Behälter (1) in diesen einleitbar ist.

11. Vorrichtung nach Anspruch 9 oder 10, dadurch gekennzeichnet, daß die zweite Flüssigkeit nach der Volumenzumessung der ersten Flüssigkeit im ersten Behälter (1) im unteren Bereich des ersten Behälters (1) einleitbar ist.

12. Vorrichtung nach einem der vorhergehenden Ansprüche, gekennzeichnet durch ein Zuleitungsrohr (8) für die zweite Flüssigkeit im ersten Behälter (1), das seinen Ausgang im unteren Bereich des ersten Behälters (1) aufweist.

13. Vorrichtung nach einem der vorhergehenden Ansprüche, dadurch gekennzeichnet, daß der erste Behälter (1) auf seiner Oberseite offen ist.

14. Vorrichtung nach Anspruch 11, dadurch gekennzeichnet, daß die erste Flüssigkeit bei Einleiten der zweiten Flüssigkeit in den ersten Behälter (1) über die offene Oberseite in den zweiten Behälter (2) drückbar ist.

15. Vorrichtung nach einem der vorhergehenden Ansprüche, dadurch gekennzeichnet, daß im und/oder am zweiten Behälter (2) eine Temperierungseinrichtung vorgesehen ist.

## Claims

1. Device for the mixing of at least two liquids, with a first, smaller container (1) for volume metering of a first liquid and a second, larger container (2) which is fillable with the first liquid and a second liquid, characterised in that the first container (1) is arranged within the second container (2).

2. Device according to claim 1, characterised in that a base region (3) of the second container (2) is the base of the first container (1).

3. Device according to claim 1 or 2, characterised in that at least one sensor (6, 9) for detection of the filling height is provided at the first and/or second container (1 or 2).

4. Device according to one of the preceding claims, characterised in that the first and/or second container (1 or 2) comprises a side duct.

5. Device according to one of the preceding claims, characterised in that the ratio of height and width of the first container (1) is large.

6. Device according to one of the preceding claims, characterised in that the first container (1) has a downwardly decreasing cross-sectional area.

7. Device according to claim 6, characterised in that the first container (1) is funnel-shaped.

8. Device according to one of the preceding claims, characterised in that the height of the first container (1) reaches up to the upper region of the second container (2).

9. Device according to one of the preceding claims, characterised in that the second liquid is introducible into the second container (2) by way of the first container (1).

10. Device according to claim 9, characterised in that the second liquid is introducible into the first container (1) after the volume metering of the first liquid in the first container.

11. Device according to claim 9 or 10, characterised in that the second liquid is introducible into the lower region of the first container (1) after the volume metering of the first liquid in the first container (1).

12. Device according to one of the preceding claims, characterised by a feed pipe (8) for the second liquid into the first container (1), which pipe has its outlet in the lower region of the first container (1).

13. Device according to one of the preceding claims, characterised in that the first container (1) is open at its upper side.

14. Device according to claim 11, characterised in that the first liquid, on introduction of the second liquid into the first container (1), can be forced over the open upper side into the second container (2).

15. Device according to one of the preceding claims, characterised in that a tempering device is provided in and/or at the second container (2).

## Revendications

1. Dispositif pour mélanger au moins deux liquides, avec un premier récipient plus petit (1) pour le dosage de volume d'un premier liquide et un deuxième récipient plus grand (2) qui peut être rempli avec le premier liquide et un deuxième liquide, caractérisé en ce que le premier récipient (1) est disposé à l'intérieur du deuxième récipient (2).

2. Dispositif selon la revendication 1, caractérisé en ce qu'une zone de fond (3) du deuxième récipient (2) constitue le fond du premier récipient (1).

3. Dispositif selon la revendication 1 ou 2, caractérisé en ce qu'il est prévu au moins un capteur (6, 9) pour déterminer le niveau de remplissage au premier et/ou deuxième récipient (1 ou 2).

4. Dispositif selon l'une des revendications précédentes, caractérisé en ce que le premier et/ou deuxième récipient (1) respectivement (2) présente une conduite latérale.

5. Dispositif selon l'une des revendications précédentes, caractérisé en ce que le rapport de hauteur et de largeur du premier récipient (1) est grand.

6. Dispositif selon l'une des revendications précédentes, caractérisé en ce que le premier récipient (1) présente une face en section transversale diminuant vers le bas.

7. Dispositif selon la revendication 6, caractérisé en ce que le premier récipient (1) est réalisé en forme de trémie.

8. Dispositif selon l'une des revendications précédentes, caractérisé en ce que la hauteur du premier récipient (1) s'étend jusqu'à la zone supérieure du deuxième récipient (2).

9. Dispositif selon l'une des revendications précédentes, caractérisé en ce que le deuxième liquide peut être introduit par le premier récipient (1) dans le deuxième récipient (2).

10. Dispositif selon la revendication 9, caractérisé en ce que le deuxième liquide, après le dosage de volume du premier liquide dans le premier récipient (1) peut être introduit dans celui-ci.

11. Dispositif selon la revendication 9 ou 10, caractérisé en ce que le deuxième liquide après le dosage de volume du premier liquide dans le premier récipient (1) peut être introduit dans la zone inférieure du premier récipient (1).

12. Dispositif selon l'une des revendications précédentes, caractérisé par un tube d'amenée (8) pour le deuxième liquide dans le premier récipient (1) qui présente sa sortie dans la zone inférieure du premier récipient (1).

13. Dispositif selon l'une des revendications précédentes, caractérisé en ce que le premier récipient (1) est ouvert à son côté supérieur.

14. Dispositif selon la revendication 11, caractérisé en ce que le premier liquide lors de l'introduction du deuxième liquide dans le premier récipient (1) peut être poussé par le côté supérieur ouvert dans le deuxième récipient (2).

15. Dispositif selon l'une des revendications précédentes, caractérisé en ce qu'il est prévu dans et/ou au deuxième récipient (2) une installation de mise à température.
